# EUROPÄISCHE PATENTSCHRIFT

(11) **EP 0 276 192 B1**
(45) Veröffentlichungstag und Bekanntmachung des Hinweises auf die Patenterteilung: **27.11.1991**
(21) Anmeldenummer: 88730009.3
(22) Anmeldetag: 15.01.1988
(51) Int. Cl.: G03G 15/00, G03G 15/08

(54) **Verfahren zum Wiederverwendbarmachen von Wegwerfkartuschen für Fotokopiergeräte und Laserdrucker**
Method of making throw-away-process-kits for photocopying apparatuses and laser printers reusable
Procédé pour rendre réutisable des cartouches de traitement à rejeter pour appareils à photocopier et imprimantes au laser

(30) Priorität: 16.01.1987 DE 3701476; 16.01.1987 DE 3701475
(43) Veröffentlichungstag der Anmeldung: 27.07.1988
(73) Patentinhaber: berolina Schriftbild, Wilcke, Wolff, Busch & Partner KG, D-12247 Berlin (DE)
(72) Erfinder: Wilcke, Gerhard, D-1000 Berlin 49 (DE)
(74) Vertreter: Böning, Manfred, Dr.-Ing.

(56) Entgegenhaltungen:
- DE-A- 3 335 659
- DE-A- 3 335 661

## Beschreibung

Die Erfindung betrifft ein Verfahren zum Wiederverwendbarmachen von Wegwerfkartuschen für Fotokopiergeräte und Laserdrucker, welche mit einer mit einem organischen Fotoleiter überzogenen Fotoleitertrommel und einer Lade- und Entwicklerstation sowie mit einem von Haus aus nicht nachfüllbaren Neutonerbehälter und einem von Haus aus nicht entleerbaren Resttonerbehälter ausgestattet sind.

Wegwerfkartuschen, die nach Verbrauch des in ihnen enthaltenen Neutoners nicht wiederverwendbar sind, da sie keine Möglichkeiten zum Nachfüllen von Neutoner und Entfernen von Resttoner bieten, werden in nicht unerheblichem Maße in Verbindung mit vergleichsweise kleinen Kopiergeräten und Laserdruckern verwendet. Ihrem Einsatz liegt die Überlegung zugrunde, die Menge des im Tonerbehälter mitgelieferten Toners so klein zu halten, daß sich mit an Sicherheit grenzender Wahrscheinlichkeit eine Wartung funktionswichtiger Teile der Kartusche erübrigt. Der Toner geht mit anderen Worten zur Neige, ehe mit dem Ausfall funktionswichtiger Teile der Kartusche gerechnet werden kann. Die beschriebene Handhabungsweise hat auf den ersten Blick einiges für sich, weil sie die Gefahr von Gerätestillstandszeiten z.B. wegen einer unbrauchbar gewordenen Fotoleitertrommel praktisch ausschließt, falls eine Ersatzkartusche zur Verfügung steht. Beinäherem Hinsehen erweist sich die geschilderte Konzeption indessen als weniger überzeugend, denn der Austausch einer gebrauchten Kartusche mit einem defekten Teil gegen eine neue Kartusche ist nicht minder unaufwendig als der entsprechende Austausch mit einer Kartusche, deren einziger Mangel darin besteht, daß ihr Toner verbraucht ist.

Der Erfindung liegt als Konsequenz aus der geschilderten Überlegung die Aufgabe zugrunde, einen Weg aufzuzeigen, der es gestattet, mit einfachen Mitteln Wegwerfkartuschen wiederverwendbar zu machen. Zur Lösung der gestellten Aufgabe wird erfindungsgemäß vorgeschlagen, daß der Neutonerbehälter nachträglich mit einer von der Außenseite der Kartusche zugänglichen Nachfüllöffnung und einem zum Schließen dieser Öffnung dienenden Deckel versehen wird und in den Resttonerbehälter durch einen Klebestreifen oder durch Stopfen verschließbare Entleerungslöcher eingearbeitet werden.

Das erfindungsgemäße Verfahren eröffnet die Möglichkeit, handelsübliche Wegwerfkartuschen wiederzuverwenden und auf diese Weise nicht nur die Kopier- oder Druckkosten zu senken, sondern durch Reduzierung von Industrieabfall auch einen Beitrag zum Umweltschutz zu leisten. Durch Versuche gewonnene Erfahrungen haben gezeigt, daß ein zwei- bis dreimaliges Wiederbefüllen handelsüblicher Wegwerfkartuschen regelmäßig problemlos möglich ist, wobei der Anteil der Tonerkosten im Verhältnis zu den sonstigen Kartuschenkosten sehr gering ist.

Eine Kartusche, die nach dem erfindungsgemäßen Verfahren wiederverwendbar gemacht wurde, wird im folgenden anhand der beigefügten schematischen Zeichnung beschrieben.

In der Zeichnung ist 1 das Gehäuse einer Kartusche für ein Kopiergerät oder einen Laserdrucker, in dem neben einem Neutonerbehälter 2 und einem Resttonerbehälter 9 zusätzlich mindestens eine mit einem organischen Fotoleiter überzogene Fotoleitertrommel, eine Ladestation und eine Entwicklerstation untergebracht sind. Der Neutonerbehälter 2 ist an seiner Oberseite mit einer Nachfüllöffnung 3 versehen, die durch einen Deckel 4 mit einer Handhabungslasche 5 verschließbar ist. Der Deckel 4 besteht vorzugsweise aus Pappe und ist an der Kartusche mit Hilfe eines ein Scharnier bildenden Klebestreifens 6 verbunden. Doppelseitig mit einer Klebstoffschicht versehene Klebestreifenabschnitte 7 dienen zur Verriegelung des Deckels 4 in der Schließstellung, in der der Deckel gegen einen planen Teil 8 im Bereich der Decke bzw. Oberseite des Neutonerbehälters 2 anliegt.

Die Größe der Nachfüllöffnung kann den jeweiligen Gegebenheiten entsprechend, d.h. insbesondere in Abhängigkeit davon, ob Tonerpulver oder Tonerpatronen nachgefüllt werden, gewählt werden.

Um unerwünscht große Abmessungen des Resttonerbehälters 9 der Kartusche zu vermeiden, ist der Resttonerbehälter mit Entleerungsöffnungen 10 versehen, die im dargestellten Fall von einer Lochreihe gebildet werden, die durch einen abziehbaren Klebestreifen 11 verschließbar ist.

## Patentansprüche

1. Verfahren zum Wiederverwendbarmachen von Wegwerfkartuschen für Fotokopiergeräte und Laserdrucker, welche mit einer mit einem organischen Fotoleiter überzogenen Fotoleitertrommel und einer Lade- und Entwicklerstation sowie mit einem von Haus aus nicht nachfüllbaren Neutonerbehälter (2) und einem von Haus aus nicht entleerbaren Resttonerbehälter (9) ausgestattet sind, dadurch gekennzeichnet, daß der Neutonerbehälter (2) nachträglich mit einer von der Außenseite der Kartusche zugänglichen Nachfüllöffnung (3) und einem zum Schließen dieser Öffnung dienenden Deckel (4) versehen wird und daß in den Resttonerbehälter (9) durch einen Klebestreifen (11) oder durch Stopfen verschließbare Entleerungslöcher (10) eingearbeitet werden.

2. Verfahren nach Anspruch 1, dadurch gekennzeichnet, daß ein Deckel (4) aus Pappe verwendet wird.

3. Verfahren nach Anspruch 1 oder 2, dadurch gekennzeichnet, daß der Deckel (4) in seiner Schließlage durch mindestens einen doppelseitig mit einer Klebstoffschicht versehenen Klebestreifenabschnitt (7) verriegelt wird.

4. Verfahren nach einem der Ansprüche 1 bis 3, dadurch gekennzeichnet, daß die Nachfüllöffnung (3) in einen planen Teil (8) der Decke des Neutonerbehälters (2) eingearbeitet wird.

5. Verfahren nach einem der Ansprüche 1 bis 4, dadurch gekennzeichnet, daß der Deckel (4) mit dem Gehäuse (1) der Kartusche mit Hilfe eines ein Scharnier bildenden Klebestreifens (6) verbunden wird.

## Claims

1. A process for the reutilization of disposable cartridges for photocopiers and laser printers which are equipped with a photoconductor drum covered with an organic photoconductor, a loading and developing station, a fresh-toner container (2) factory-made non-refillable and a residual-toner container (9) factory-made non-emptyable, wherein the fresh-toner container (2) is provided subsequently with a refilling orifice (3) accessible from outside the cartridge and with a cover (4) serving to close this orifice, and wherein emptying holes (10) closable by means of an adhesive strip (11) or by means of plugs are incorporated into the residual-toner container.

2. A process as claimed in claim 1, wherein the cover (4) is made of cardboard.

3. A process as claimed in claim 1 or 2, wherein at least one adhesive-strip portion (7) provided with an adhesive layer on two sides serves to lock the cover (4) in its closing postition.

4. A process as claimed in one of claims 1 to 3, wherein the refilling orifice (3) is arranged in a plane part (8) of the top of the fresh-toner container (2).

5. A process as claimed in one of claims 1 to 4, wherein the cover (4) is connected to the housing (1) of the cartridge by means of an adhesive strip (6) forming a hinge.

## Revendications

1. Procédé pour rendre réutilisables des cartouches jetables de photocopieurs et d'imprimantes laser, qui sont équipées d'un tambour photoconducteur, revêtu d'un photoconducteur organique, et d'un compartirment de recharge et de développement ainsi que d'un bac pour toner neuf (2) non rechargeable sur place, et d'un collecteur pour toner résiduel (9) non videangeable sur place, caractérisé en ce que le bac à toner neuf (2) est pourvu en outre d'un orifice de remplissage (3), accessible de l'extérieur de la cartouche, et d'un couvercle (4) servant à fermer cet orifice, et que des trous de vidange (10), obturables par une bande adhésive détachable (11) ou par des bouchons, sont adaptés au collecteur de toner résiduel (9).

2. Procédé selon la revendication 1, caractérisé en ce que l'on utilise un couvercle (4) en carton.

3. Procédé selon la revendication 1 ou 2, caractérisé en ce que le couvercle (4) est verrouillé, en sa position de fermeture, par au moins une section de bande adhésive (7), pourvue d'une couche adhésive sur les deux faces.

4. Procédé selon l'une des revendications 1 à 3, caractérisé en ce que l'orifice de remplissage (3) est inséré dans une partie plane (8) du plafond du bac à toner neuf (2).

5. Procédé selon l'une des revendications 1 à 4, caractérisé en ce que le couvercle (4) est fixé au boîtier (1) de la cartouche à l'aide d'une bande adhésive (6) formant charnière.
